# EUROPÄISCHE PATENTSCHRIFT

(11) **EP 0 322 506 B1**
(45) Veröffentlichungstag und Bekanntmachung des Hinweises auf die Patenterteilung: **14.04.1993**
(21) Anmeldenummer: 88113036.3
(22) Anmeldetag: 11.08.1988
(51) Int. Cl.: B42F 15/00

(54) **Hängeregistratursystem**
Suspended filing system
Système de classement par suspension

(30) Priorität: 24.12.1987 DE 3744111
(43) Veröffentlichungstag der Anmeldung: 05.07.1989
(73) Patentinhaber: Hörster's Büro-Organisation GmbH, D-56472 Hahn (DE)
(72) Erfinder: Steup, Horst-F., D-5439 Bad Marienberg (DE)
(74) Vertreter: Graf, Helmut, Dipl.-Ing.

(56) Entgegenhaltungen:
- DE-A- 2 601 633
- FR-A- 878 026

## Beschreibung

Die Erfindung bezieht sich auf ein Hängeregistratursystem gemäß Oberbegriff Patentanspruch 1.

Ein derartiges Hängeregistratursystem ist an sich bekannt (siehe z.B DE-A-2 601 633), wobei die hierbei verwendeten Schriftgutträger die unterschiedlichste Ausbildung aufweisen können, d.h. die Schriftgutträger können beispielsweise Hängeordner oder Hängehefter jeweils mit Heftmechanik zum Abheften von gelochtem Schriftgut oder Hängetaschen zur Aufnahme von ungelochtem Schriftgut, von Dokumenten, Filmen, Zeichnungen, Plänen usw. sein, wobei "Schriftgut" im Sinne der Erfindung nicht nur beschriebenes bzw. bedrucktes, in dem Registratursystem aufzubewahrendes Ablagegut ist, sondern unter den Begriff "Schriftgut" auch anderes Ablagegut fällt, wie beispielsweise die vorgenannten Filme (beispielsweise Röntgenfilme), Zeichnungen, Pläne usw.

Unter "Aufschiebekante" ist im Sinne der Erfingung diejenige freie Kante des Aufhängeelementes des jeweiligen Aufhängeträgers zu verstehen, die beim Aufhängen eines Schriftgutträgers zuerst in die Ausnehmung des Aufhängebeschlages eingreift.

Bei den bekannten Hängeregistratursystemen ist durch die Anpassung des Querschnittsprofils des Aufhängeelementes an die Formgebung des in den Aufhängebeschlägen gebildeten schlitzförmigen Bereichs bei auf- bzw. abgehängten Schriftgutträgern ein formschlüssiges Umschließen dieses Aufhängeelementes durch die Aufhängebeschläge sichergestellt, so daß insbesondere auch bei solchen Registraturgestellen oder Aktenschränken, bei denen die Aufhängeträger von um eine horizontale Achse drehbaren Drehtellern gebildet sind, ein Pendeln der Schriftgutträger wirksam verhindert wird und ein sicherer Halt der aufgehängten Schriftgutträger gewährleistet ist. Nachteilig ist bei den bekannten Hängeregistratursystemen jedoch u.a., daß das zum Aufhängen der Schriftgutträger notwendige Aufschieben der Aufhängebeschläge auf das vorhandene Aufhängeelement der Aufhängeträger oftmals schwierig ist.

Der Erfindung liegt die Aufgabe zugrunde, ein Hängeregistratursystem aufzuzeigen, welches eine ausreichende mechanische Stabilität sowohl für die Aufhängebeschläge, als auch für die Aufhängeträger bzw. deren Aufhängeelemente gewährleistet und gleichzeitig auch ein Aufhängen der Schriftgutträger an dem Aufhängeelement des jeweiligen Aufhängeträgers vereinfacht.

Zur Lösung dieser Aufgabe ist ein Hängeregistratursystem entsprechend dem kennzeichnenden Teil des Patentanspruches 1 ausgebildet.

Dadurch, daß bei dem erfindungsgemäßen Hängeregistratursystem sich der von der Zunge gebildete schlitzförmige Bereich der Ausnehmung des jeweiligen Aufhängebeschlages aus einem zweiten Teilbereich größerer Breite und aus einem dritten Teilbereich verminderter Breite zusammensetzt, ist auch unter Berücksichtigung der entsprechenden Profilgestaltung des Aufhängeelementes des wenigstens einen Aufhängeträgers ein vereinfachtes Aufschieben der Aufhängebeschläge auf den Aufhängeträger bzw. dessen Aufhängeelement möglich, wobei an einem Aufhängeträger aufgehängten Schriftgutträgern der einem Pendeln der Schriftgutträger entgegenwirkende Formschluß zwischen den Aufhängebeschlägen und dem Aufhängeelement erhalten bleibt. Gleichzeitig wird durch die erfindungsgemäße Ausgestaltung auch eine wesentliche Verbesserung der mechanischen Stabilität des Systems erreicht.

Weiterbildungen der Erfindung sind Gegenstand der Unteransprüche.

Die Erfindung wird im folgenden anhand der Figuren an Ausführungsbeispielen näher erläutert. Es zeigen:
- Fig. 1: in perspektivischer Darstellung einen als Hänge-Hefter (Dehnrückenhefter) ausgebildeten Schriftgutträger des erfindungsgemäßen Hängeregistratursystems;
- Fig. 2: in vergrößerter Einzeldarstellung und in Draufsicht einen der beiden Aufhängebeschläge des Schriftgutträgers nach Fig. 1;
- Fig. 3: im Querschnitt einen Aufhängeträger des erfindungsgemäßen Hängeregistratursystems;
- Fig. 4: den Aufhängeträger nach Fig. 3 zusammen mit dem Aufhängebeschlag eines an dem Aufhängeträger aufgehängten Schriftgutträgers;
- Fig. 5: in ähnlicher Darstellung wie Fig. 3 eine weitere Ausführungsform des Aufhängeträgers des erfindungsgemäßen Hängeregistratursystems.

Der in den Figuren dargestellte und als Dehnrückenhefter ausgebildete Schriftgutträger 1 besteht aus einem Vorderdeckel 2 und einem Rückendeckel 3, die über ein Rückenteil 4 einstückig miteinander verbunden sind. Der Vorderdeckel 2, der Rückendeckel 3 sowie das Rückenteil 4 sind in an sich bekannter Weise einstückig aus Karton hergestellt. Im Rückenteil 4 ist dieses Material durch mehrere Klammern 5 zusammengefaßt, so daß das Rückenteil 4 eine Leiste bildet, die sich über die gesamte Höhe H des Dehnrückenhefters 1 erstreckt und vom Rücken dieses Hefters 1 wegsteht. Zwischen den beiden, von den Klammern 5 zusammengehaltenen und das Rückenteil 4 bildenden Material-Lagen ist in Inneren des Dehnrückenhefters 1 eine ebenfalls aus Karton hergestellte Einlage 6 befestigt, die auch in den Raum zwischen dem Vorderdeckel 2 und dem Rückendeckel 3 hineinragt und dort eine Heftmechanik 7 trägt, die zum Abheften von gelochtem Schriftgut dient und bei der dargestellten Ausführungsform aus einer Metallzunge und einer zugehörigen, aus Metall oder Kunststoff hergestellten und Öffnungen für die Enden der Metallzunge aufweisenden Abdecklasche besteht.

An der senkrecht zum Rückenteil 4 verlaufenden Oberkante 2′ bzw. 3′ des Vorderdeckels bzw. des Rückendeckels 3 ist jeweils ein Aufhängebeschlag 8 vorgesehen, der zum Aufhängen des Dehnrückenhefters 1 an einem Aufhängeträger 9 oder 9′ bzw. an dessen Aufhängeelement 10 dient. Der Aufhängeträger, der Bestandteil eines Aktenschrankes oder eines Registraturgestells ist, ist entweder eine als Profilschiene ausgebildete Aufhängeschiene, die sich bei der für die Figuren 3-5 gewählten Darstellung senkrecht zur Zeichenebene erstreckt, oder aber ein kreisscheibenförmiger, im wesentlichen in horizontaler Richtung angeordneter Teller, der in der Fig. 3 mit unterbrochenen Linien bei 9′ angedeutet ist und der an seinem Umfang das Aufhängeelement 10 aufweist. Während die als Aufhängeträger 9 dienende Schiene mit ihrer Längserstreckung in horizontaler Richtung verlaufend fest in dem betreffenden Aktenschrank bzw. in dem betreffenden Registraturgestell befestigt ist, ist der als Aufhängeträger 9′ dienende Teller in seiner Mitte an einer nicht dargestellten vertikalen Säule des betreffenden Aktenschrankes bzw. Registraturgestells um diese vertikale Akte drehbar gelagert.

Jeder Aufhängebeschlag 8 ist bei der dargestellten Ausführungsform aus Metallblech gefertigt und besteht aus zwei einstückig miteinander verbundenen Blechabschnitten, die den Vorderdeckel 2 bzw. den Rückendeckel 3 an der Oberkante 2′ bzw. 3′ klammerartig übergreifen, wobei der diese Blechabschnitte miteinander verbindende Teil der Aufhängebeschläge 8 die Fortsetzung der jeweiligen Oberkante 2′ bzw. 3′ im Bereich des Aufhängebeschlages 8 bilden. Jeder Aufhängebeschlag 8 besitzt weiterhin in seinem mittleren Bereich eine durchgehende Ausnehmung 11, mit einer in diese Ausnehmung hineinragenden Zunge 12, die mit ihrer Längserstreckung in Richtung der Oberkante 2′ bzw. 3′ des Vorderdeckels 2 bzw. des Rückendeckels 3 liegt und deren freies, in die Ausnehmung 11 hineinragendes Ende 13 dem Rückenteil 4 abgewendet ist. Durch die von den beiden Blechabschnitten des jeweiligen Aufhängebeschlages 8 gebildete und mit ihrer Oberkante selbstverständlich ebenfalls die Fortsetzung der Oberkante 2′ bzw. 3′ im Bereich des Aufhängebeschlages 8 bildende Zunge 12, ergeben sich für die Ausnehmung 11 in jedem Aufhängebeschlag 8 insgesamt drei Teilbereiche, nämlich ein erster Teilbereich 11′, der bei der dargestellten Ausführungsform in Richtung der jeweiligen Oberkante 2′ bzw. 3′ die größte Erstreckung aufweist und zu dieser Oberkante hin offen ist, daran anschließend unter der Zunge 12 bzw. zwischen der Unterseite 12′ dieser Zunge und Randlinie 11˝˝ der Ausnehmung 11 ein zweiter Teilbereich 11˝, der schlitzartig ausgebildet ist, sowie an diesen anschließend und wiederum unter der Zunge 12 ein dritter, ebenfalls schlitzförmiger Teilbereich 11‴. An der der Unterkante 2˝ bzw. 3˝ zugewendeten Unterseite 12′ ist die Zunge 12 bei 14 stufenförmig derart ausgebildet, daß der zwischen dem freien Ende 13 und der Stufe 14 sich erstreckende Teilbereich 11˝ in Richtung senkrecht zur jeweiligen Oberkante 2′ bzw. 3′ eine größere Breite B aufweist, während der sich zwischen der Stufe 14 und dem geschlossenen Ende 15 erstreckende Teilbereich 11‴ in Richtung senkrecht zur jeweiligen Oberkante 2′ bzw. 3′ eine verminderte Breite b besitzt. Bei der dargestellten Ausführungsform sind die Verhältnisse so gewählt, daß die Breite B etwa doppelt so groß ist wie die Breite b, wobei die Länge L, die der Teilbereich 11˝ in Richtung seiner Längserstreckung, d.h. in Richtung der jeweiligen Oberkante 2′ bzw. 3′ aufweist, etwas größer ist als die entsprechende Länge l des Teilbereiches 11˝.

Die beiden Aufhängebeschläge 8 sind so im Bereich der Oberkante 2′ bzw. 3′ des Vorderdeckels 2 bzw. des Rückendeckels 3 befestigt, daß der jeweilige Teilbereich 11‴ der Ausnehmung 11 jedes Aufhängebeschlages 8 dem Rückenteil 4 näher liegt als der anschließende Teilbereich 11˝, wobei letzterer seinerseits dem Rückenteil 4 näher liegt als der Teilbereich 11′. Außerdem ist die Anordnung so getroffen, daß die Zunge 12 mit ihrem Ende 13 dem Rückenteil 4 näherliegt, als der parallel zu dem Rückenteil 4 und damit senkrecht zu der Oberkante 2′ bzw. 3′ verlaufenden Vorderkante 2‴ bzw. 3‴ des Vorderdeckels 2 bzw. des Rückendeckels 3. Durch diese Befestigung der Aufhängebeschläge 8 am Vorderdeckel 2 bzw. am Rückendeckel 3 ist sichergestellt, daß bei leerem Schriftgutträger 1, insbesondere aber auch bei vollem, d.h. mit gelochtem Schriftgut versehenem Schriftgutträger 1 die Aufhängebeschläge 8 insbesondere mit ihrer jeweiligen Zunge 12 auf der dem Rückenteil 4 zugewendeten Seite einer durch den Masseschwerpunkt M führenden, parallel zu dem Rückenteil 4 bzw. zu den Vorderkanten 2˝ bzw. 3‴ verlaufenden und bei am Aufhängeträger 9 aufgehängten Schriftgutträger 1 vertikalen Linie X liegen.

Bei der in der Fig. 3 dargestellten Ausführungsform weist der Aufhängeträger 9 bzw. 9′ einen stegartigen Profilabschnitt 16 auf, der mit seinen Oberflächenseiten im wesentlichen in vertikalen Ebenen liegt. Bei Ausbildung des Aufhängeträgers 9 als Aufhängeschiene ist dieser Abschnitt 16 geradlinig bzw. bandartig ausgebildet und geht an seiner oberen Längskante in einen zur Versteifung der Schiene umgebogenen, sich ebenfalls über die gesamte Länge des Aufhängeträgers 9 erstreckten Profilabschnitt 17 über.

Bei dem als Tragteller ausgebildeten Aufhängeträgers 9′ ist der Abschnitt 16 ein in sich geschlossenes, die vertikale Drehachse des Tragtellers 9′ konzentrisch umschließendes Ringelement, welches an seiner Oberseite in den im wesentlichen horizontalen Teil 18 des Tragtellers übergeht. Unabhängig von der jeweiligen Ausbildung des Aufhängeträgers 9 bzw. 9′ ist das Aufhängeelement 10 der Ausführung nach Fig. 3 von einem sich in horizontaler Richtung und damit im wesentlichen senkrecht zum Abschnitt 16 erstreckenden, mehrfach abgewinkelten leistenförmigen Element bzw. Schenkel gebildet, der bei dem Aufhängeträger 9 (Schiene) sich in Längsrichtung dieser Schiene erstreckt und bei dem Aufhängeträger 9′ (Tragteller) ringförmig ausgebildet ist und die vertikale Drehachse dieses Tragtellers ebenfalls konzentrisch umschließt. Der das Aufhängeelement 10 bildende Schenkel setzt sich bei der für die Fig. 3 gewählten Querschnittsdarstellung aus den Abschnitten 19-23 zusammen, von denen der horizontale Abschnitt 19 an einem Ende in den Abschnitt 16 und am anderen Ende in einen vertikalen Abschnitt 20 übergeht, der über die Oberseite des Abschnittes 19 wegsteht und parallel zum sowie im Abstand vom Abschnitt 16 vorgesehen ist. Auf den Abschnitt 20 folgt der wiederum horizontale Abschnitt 21, der an seinem einen Ende in den Abschnitt 20 und an seinem anderen Ende in den Abschnitt 22 übergeht. Durch den zwischen den Abschnitten 19 und 21 vorgesehenen Abschnitt 20 liegt der Abschnitt 21 in vertikaler Richtung auf einem höheren Niveau als der Abschnitt 19. Der sich an den Abschnitt 21 anschließende Abschnitt 22 verläuft wiederum in vertikaler Richtung und liegt dabei parallel zu sowie im Abstand von dem Abschnitt 20. An seinem einen Ende geht der sich von dem Abschnitt 21 nach unten erstreckende Abschnitt 22 in den Abschnitt 21 und an seinem anderen Ende in den wiederum horizontalen Abschnitt 23 über, welch letzterer mit seiner freien Kante die Aufschiebkante 23′ bildet und bei der dargestellten Ausführungsform in einer horizontalen Ebene mit dem Abschnitt 19 liegt. Bei der Ausbildung des Aufhängeträgers 9 als Schiene verlaufen die vorgenannten Abschnitte 19 - 23 selbstverständlich in Längsrichtung dieser Schiene. Bei Ausbildung des Aufhängeträgers 9′ als Tragteller sind die Abschnitte 19 - 23 selbstverständlich Ringabschnitte, die die vertikale Drehachse des Tragtellers 9′ jeweils konzentrisch umschließen, wobei die Abschnitte 19, 21 und 23 mit ihren Oberflächenseiten senkrecht zur vertikalen Drehachse und die Abschnitte 20 und 22 mit ihren Oberflächenseiten parallel zur vertikalen Drehachse des Tragtellers 9′ angeordnet sind.

Die Länge l′, die der Abschnitt 23 in horizontaler Richtung senkrecht zum Abschnitt 16 bzw. radial zur vertikalen Drehachse des Aufhängeträgers 9′ aufweist, ist bei der dargestellten Ausführungsform etwas kleiner als die Länge l des Teilabschnittes 11‴ der Aufhängebeschläge 8, während die entsprechende Länge L′ des Abschnittes 21 in etwa gleich oder größer ist als die Länge L des Teilabschnittes 11˝ der Aufhängebeschläge 8. Die Materialdicke (Dicke des Materials in Richtung senkrecht zu den vorgenannten Längen L′ und l′) ist bei allen das Aufhängeelement 10 bildenden Abschnitten 19 - 23 gleich und ist auch gleich oder geringfügig kleiner als die Breite b des Teilabschnittes 11‴ der Aufhängebeschläge 8. Die Abschnitte 20 und 22 sind in ihrer Höhe so gewählt, daß der Abstand zwischen der horizontalen, dem Abschnitt 17 bzw. dem Abschnitt 18 abgewendeten Unterseite der Abschnitte 19 und 23 und der ebenfalls horizontalen, den Abschnitten 17 bzw. 18 zugewendeten Oberseite des Abschnittes 21 in etwa gleich oder geringfügig kleiner ist als die Breite B der Teilabschnitte 11˝ der Aufhängebeschläge 8.

Zum Auf- bzw. Abhängen des Schriftgutträgers 1 an dem Aufhängeträger 9 bzw. 9′ wird dieser Schriftgutträger mit seinen Aufhängebeschlägen 8 auf das Aufhängeelement 10 so aufgeschoben, daß der Abschnitt 23 von den Teilabschnitten 11‴ und der Abschnitt 21 bzw. der von diesem Abschnitt gebildete Teil des Aufhängeelementes 10 im wesentlichen von den Teilabschnitten 11˝ der Aufhängebeschläge 8 bzw. deren Ausnehmungen 11 aufgenommen werden, wie dies in der Fig. 4 dargestellt ist. Durch die Lage der Aufhängebeschläge 8 in bezug auf den Masseschwerpunkt M des Schriftgutträgers 1 liegt dann die Zunge 12 im Bereich ihres freien Endes 13 (im Teilbereich 11˝) mit ihrer der Unterkante 2˝ bzw. 3˝ zugewendeten Unterseite 12′ gegen die Oberseite des Abschnittes 21 an, während sich die Aufhängebeschläge 8 im Bereich des geschlossenen Endes 15 mit dem dortigen Bereich der der Zunge 12 entfernt liegenden und der jeweiligen Unterkante 2˝ bzw. 3˝ zugewendeten Randlinie 11˝˝ an der Unterseite des Abschnittes 23 abstützen. Da die Länge l′ des Abschnittes 23 etwas kleiner ist als die Länge l der Teilbereiche 11‴ wird das Aufschieben der Aufhängebeschläge 8 auf das Aufhängeelement 10 des Aufhängeträgers 9 bzw. 9′ durch den Anschlag der Stufe 14 an dem Abschnitt 22 beendet, so daß hierdurch alle an dem gemeinsamen Aufhängeträger 9 bzw. 9′ aufgehängten Schriftgutträger 1 eine genaue, definierte Lage in der Form aufweisen, daß sie mit ihrem Rückenteil 4 fluchtend nebeneinander angeordnet sind. Da bei am Aufhängeträger 9 bzw. 9′ aufgehängtem Schriftgutträger 1 der Abschnitt 19 mit seiner Unterseite ebenfalls gegen die Randlinie 11˝˝ der Ausnehmungen 11 der Aufhängebeschläge 8 anliegt, besteht nicht nur in dem jeweiligen Teilbereich 11‴, sondern auch in dem jeweiligen Teilbereich 11˝ bei aufgehängtem Schriftgutträger 1 eine formschlüssige Verbindung zwischen dessen Aufhängebeschlägen 8 und dem Aufhängeträger 9 bzw. 9′ in der Form, daß insbesondere auch ein seitliches Pendeln des Schriftgutträgers 1 in einer Richtung senkrecht zu den Ebenen des Vorderdeckels 2 bzw. des Rückendeckels 3 weitestgehend ausgeschlossen ist. Die größere Breite B im Teilbereich 11˝ trägt hierbei auch wesentlich dazu bei, daß bei senkrecht auf dem Vorderdeckel 2 bzw. Rückendeckel 3 im Sinne eines solchen Pendelns einwirkenden Kräften die auf die jeweilige Zunge 12 im Bereich ihres freien Endes 13 ausgeübten Kräfte möglichst klein sind.

Fig. 5 zeigt eine Ausführungsform des Aufhängeträgers 9 bzw. 9′, bei dem das Aufhängeelement 10′ von einem vom Abschnitt 16 horizontal wegstehenden Schenkel gebildet ist, der sich aus den beiden Querschnittsabschnitten 24 und 25 unterschiedlicher Materialdicke zusammensetzt, wobei sich der Abschnitt 24 mit größerer Dicke sich an einer Seite an den Abschnitt 16 anschließt und an seiner anderen Seite in den Abschnitt 25 verminderter Dicke übergeht, der auch die Aufschiebkante 25′ aufweist. Der Abschnitt 25 entspricht hier von seiner Funktion her dem Abschnitt 23 des Aufhängeelementes 10 und besitzt die Länge l′ sowie senkrecht zu dieser Länge eine Dicke, die in etwa gleich oder geringfügig kleiner ist als die Breite b der Teilabschnitte 11‴. Der Abschnitt 24, der mit seiner horizontalen Oberseite über die ebenfalls horizontale Oberseite des Abschnittes 25 vorsteht und mit seiner horizontalen Unterseite niveaugleich mit der ebenfalls horizontalen Unterseite des Abschnittes 25 liegt, besitzt die Länge L′, die bei dieser Ausführung auf jeden Fall etwas größer ist als die Länge L der Teilbereiche 11˝, sowie senkrecht zu dieser Länge eine Materialdicke, die in etwa gleich oder geringfügig kleiner ist als die Breite B der Teilabschnitte 11˝. Bei aufgehängtem Schriftgutträger 1 wird der Abschnitt 25 von den Teilbereichen 11‴ und der Abschnitt 24 von den Teilbereichen 11˝ der Aufhängebeschläge 8 aufgenommen.

Durch die beschriebene Ausbildung ergibt sich zunächst eine größere Stabilität der Aufhängeträger 9 bzw. 9′ an ihren Aufhängeelementen 10 bzw. 10′, ohne daß eine die Funktion beeinträchtigende Schwächung der Aufhängebeschläge 8 eintritt, wobei insbesondere die Zungen 12 an ihren Wurzeln, d.h. dort, wo sie in das übrige Material des jeweiligen Aufhängebeschlages 8 übergehen und wo bei entsprechender Beanspruchung das größte Moment auf diese Zungen 12 ausgeübt wird, durch die geringere Breite b der Teilbereiche 11‴ genügend fest ausgebildet sind. Ein besonderer Vorteil besteht bei dem beschriebenen Hängeregistratursystem allerdings auch darin, daß durch die größere Breite B der Teilbereiche 11˝ ein besonders einfaches Aufschieben der Aufhängebeschläge 8 auf das Aufhängeelement 10 bzw. 10′ des jeweiligen Aufhängeträgers 9 bzw. 9′ möglich ist.

## Patentansprüche

1. Hängeregistratursystem, bei welchem mit jeweils wenigstens einem Aufhängebeschlag (8) versehene Schriftgutträger an wenigstens einem Aufhängeträger (9, 9′) aufhängbar sind, wobei der wenigstens eine Aufhängebeschlag (8) an jedem Schriftgutträger (1) an einer zum Rücken (4) dieses Schriftgutträgers senkrecht verlaufenden Oberkante (2′, 3′) vorgesehen ist und eine zu dieser Oberkante in einem ersten Teilbereich (11′) hin offene Ausnehmung sowie eine in diese Ausnehmung mit ihrem freien Ende (13) hineinragende, sich in Richtung der Oberkante (2′, 3′) erstreckende Zunge (12) aufweist, die zwischen sich und einer sich im wesentlichen in Richtung der Oberkante (2′, 3′) erstreckenden Randlinie (11˝˝) der Ausnehmung (11) einen schlitzförmigen Bereich (11˝, 11‴) für die Ausnehmung (11) bildet, der (Bereich) in Richtung quer bzw. senkrecht zur Oberkante (2′, 3′), eine vorgegebene Breite (b, B) aufweist und in den am freien Ende (13) der Zunge (12) zur Oberkante (2′, 3′) hin offenen ersten Teilbereich (11′) der Ausnehmung (11) übergeht, und wobei der Aufhängeträger (9, 9′) ein im wesentlichen in horizontaler Richtung erstreckendes flansch- oder schenkelartiges Aufhängeelement (10, 10′) aufweist, das mit einer freien Kante eine Aufschiebkante (23′, 25′) bildet und dessen Querschnittsprofil hinsichtlich Formgebung und/oder Materialdicke der Formgebung des schlitzförmigen Bereiches (11˝, 11‴) der Ausnehmung (11) in den Aufhängebeschlägen (8) derart entspricht, daß bei am Aufhängeträger (9, 9′) aufgehängtem Schriftgutträger (1) der schlitzförmige Bereich (11˝, 11‴) das Aufhängeelement (10, 10′) vollständig oder nahezu vollständig umschließt, dadurch gekennzeichnet, daß
der schlitzförmige Bereich jedes Aufhängebeschlages (8) von einem sich an den ersten Teilbereich (11′) anschliessenden zweiten Teilbereich (11˝) größerer Breite (B) sowie von einem sich an den zweiten Teilbereich (11˝) anschließenden dritten Teilbereich (11‴) verminderter Breite (b) gebildet ist, wobei in der Ausnehmung (11) am Übergangsbereich zwischen dem zweiten Teilbereich (11˝) und dem dritten Teilbereich (11‴) ein stufenförmiger Abschnitt (14) gebildet ist, und daß das Aufhängeelement wenigstens zwei Profilabschnitte (19 - 23; 24, 25) aufweist, von denen ein erster, die Aufschiebkante (23′, 25′) bildender und zwei im wesentlichen ebene sowie horizontale Oberflächenseiten aufweisender Profilabschnitt in seiner Länge (l′) und Breite in etwa der gleich der Länge (l) sowie Breite (b) des dritten Teilbereichs (11‴) ist und von denen ein sich an den ersten Profilabschnitt (23, 25) über eine Stufe anschließender zweiter Profilabschnitt (21, 24) über eine der im wesentlichen horizontalen Oberflächenseiten des ersten Profilabschnittes (23, 25) um einen Betrag vorsteht, der gleich oder in etwa gleich der Differenz zwischen der größerer und kleineren Breite (B, b) des zweiten Teilbereichs (11˝) bzw. des dritten Teilbereichs (11‴) der Ausnehmung (11) der Aufhängebeschläge (8) ist, und daß die Länge (L′) dieses zweiten Profilabschnittes (21, 24) mindestens gleich der Länge (L) des zweiten Teilbereichs (11˝) der Ausnehmung (11) der Aufhängebeschläge (8) ist.

2. Hängeregistratursystem nach Anspruch 1, dadurch gekennzeichnet, daß die Länge (l′) des ersten Profilabschnittes (23, 25) des Aufhängeelementes (10, 10′) geringfügig kleiner ist als die Länge (l) des dritten Teilbereichs (11‴) der Ausnehmung (11) der Aufhängebeschläge (8).

3. Hängeregistratursystem nach Anspruch 1 oder 2, dadurch gekennzeichnet, daß die Breite (B) des zweiten Teilbereichs (11˝) der Ausnehmung (11) der Aufhängebeschläge (8) etwa doppelt so groß ist wie die Breite (b) des dritten Teilbereichs (11‴) der Ausnehmung (11) der Aufhängebeschläge (8).

4. Hängeregistratursystem nach einem der Ansprüche 1 bis 3, dadurch gekennzeichnet, daß die Länge (L) des zweiten Teilbereichs (11˝) der Ausnehmung (11) der Aufhängebeschläge (8) gleich oder etwas größer ist als die Länge (l) des dritten Teilbereichs (11‴) der Ausnehmung (11) der Aufhängebeschläge (8).

5. Hängeregistratursystem nach einem der Ansprüche 1 bis 4, dadurch gekennzeichnet, daß bei den Aufhängebeschlägen (8) der stufenförmige Abschnitt (14) an der der Oberkante (2′, 3′) abgewendeten Unterseite (12′) der Zunge (12) vorgesehen ist.

6. Hängeregistratursystem nach einem der Ansprüche 1 bis 5, dadurch gekennzeichnet, daß das Aufhängeelement (10) ein mehrfach abgewinkeltes Profil aufweist, bei welchem der erste Profilabschnitt (23) über einen im wesentlichen rechtwinklig hierzu verlaufenden ersten Zwischenprofilabschnitt (22) an den zweiten Profilabschnitt (21) anschließt und letzterer über einen im wesentlichen rechtwinklig hierzu verlaufenden zweiten Zwischenprofilabschnitt (20) an einen dritten, ebenfalls im wesentlichen horizontal verlaufenden Profilabschnitt (19) anschließt.

7. Hängeregistratursystem nach Anspruch 6, dadurch gekennzeichnet, daß der dritte Profilabschnitt (19) in einer gemeinsamen, im wesentlichen horizontalen Ebene mit dem ersten Profilabschnitt (23) liegt.

8. Hängeregistratursystem nach einem der Ansprüche 1 bis 5, dadurch gekennzeichnet, daß bei dem Aufhängeelement (10′) der zweite Profilabschnitt (24) eine größere Breite bzw. Materialdicke als der erste Profilabschnitt (25) besitzt, und daß der erste sowie zweite Profilabschnitt (25, 24) mit einer Oberflächenseite in einer gemeinsamen, im wesentlichen horizontalen Ebene liegen.

9. Hängeregistratursystem nach einem der Ansprüche 1 bis 8, dadurch gekennzeichnet, daß jeder Schriftgutträger (1) aus einem Vorderdeckel (2) und Rückendeckel (3) besteht, die über den Rücken (4) miteinander verbunden sind, daß sowohl an dem Vorderdeckel (2) als auch an dem Rückendeckel (3) jeweils ein Aufhängebeschlag (8) derart vorgesehen ist, daß die Zunge (12) dieses Aufhängebeschlages (8) mit ihrem freien Ende (13) von dem Rücken (4) wegweist.

## Claims

1. A suspended filing system, in which document carriers each provided with at least one suspension mounting (8) are suspensible on at least one suspension carrier (9, 9'), the at least one suspension mounting (8) on each document carrier (1) being provided on a top edge (2', 3') which extends at right angles to the back (4) of the said document carrier and comprising a recess open towards the said top edge in a first partial area (11') as well as a tongue (12) which projects into the said recess with its free end (13) and extends in the direction of the top edge (2', 3') and which forms a slot-shaped area (11'', 11''') for the recess (11) between itself and a boundary line (11'''') of the recess (11) extending substantially in the direction of the top edge (2', 3'), which [area] has a pre-determined width (b, B) in the direction transversely or at right angles to the top edge (2', 3') and passes into the first partial area (11') of the recess (11) open towards the top edge (2', 3') at the free end (13) of the tongue (12), and the suspension carrier (9, 9') having a flange-like or arm-like suspension member (10, 10') which extends substantially in the horizontal direction and which with one free edge forms a displacement edge (23', 25') and the cross-sectional profile of which corresponds in terms of its shape and/or thickness of material to the shape of the slot-shaped area (11'', 11''') of the recess (11) in the suspension mountings (8) in such a way that when the document carrier (1) is suspended on the suspension carrier (9, 9') the slot-shaped area (11'', 11''') surrounds the suspension member (10, 10') completely or almost completely, **characterized in that** the slot-shaped area of each suspension mounting (8) is formed by a second partial area (11'') of greater width (B) adjacent to the first partial area (11') as well as by a third partial area (11''') of reduced width (b) adjacent to the second partial area (11''), a step-shaped portion (14) being formed in the recess (11) at the transition area between the second partial area (11'') and the third partial area (11'''), and the suspension member comprises at least two profiled portions (19 - 23; 24, 25), of which a first profile portion forming the displacement edge (23', 25') and comprising two substantially flat and horizontal surface sides is substantially equal in its length (1') and width to the length (1) and width (b) of the third partial area (11''') and of which a second profiled portion (21, 24) adjoining the first profiled portion (23, 25) by way of a step projects beyond one of the substantially horizontal surface sides of the first profiled portion (23. 25) by an amount which is equal or approximately equal to the difference between the greater and smaller width (B, b) of the second partial area (11'') and the third partial area (11''') of the recess (11) of the suspension mountings (8), and the length (L') of the said second profiled portion (21, 24) is at least equal to the length (L) of the second partial area (11'') of the recess (11) of the suspension mountings (8).

2. A suspended filing system according to Claim 1, **characterized in that** the length (1') of the first profiled portion (23, 24) of the suspension member (10, 10') is slightly smaller than the length (1) of the third partial area (11''') of the recess (11) of the suspension mountings (8).

3. A suspended filing system according to Claim 1 or 2, **characterized in that** the width (B) of the second partial area (11'') of the recess (11) of the suspension mountings (8) is approximately twice as large as the width (b) of the third partial area (11''') of the recess (11) of the suspension mountings (8).

4. A suspended filing system according to one of Claims 1 to 3, **characterized in that** the length (L) of the second partial area (11'') of the recess (11) of the suspension mountings (8) is equal to or somewhat greater than the length (1) of the third partial area (11''') of the recess (11) of the suspension mountings (8).

5. A suspended filing system according to one of Claims 1 to 4, **characterized in that** in the suspension mountings (8) the stepped portion (14) is provided on the underside (12') of the tongue (12) remote from the top edge (2', 3').

6. A suspended filing system according to one of Claims 1 to 5, **characterized in that** the suspension member (10) has a multiply angled profile in which the first profiled portion (23) is attached to the second profiled portion (21) by way of a first intermediate profiled portion (22) extending substantially at right angles to the first profiled portion (23), and the second profiled portion (21) is attached to a third profiled portion (19) likewise extending substantially horizontally by way of a second intermediate profiled portion (20) extending substantially at right angles to the second profiled portion (21).

7. A suspended filing system according to Claim 6**, characterized in that** the third profiled portion (19) is situated in a common, substantially horizontal plane with the first profiled portion (23).

8. A suspended filing system according to one of Claims 1 to 5, **characterized in that** in the case of the suspension member (10') the second profiled portion (24) has a greater width or thickness of material than the first profiled portion (25), and the first and the second profiled portion (25, 24) are situated with one surface side in a common, substantially horizontal plane.

9. A suspended filing system according to one of Claims 1 to 8, **characterized in that** each document carrier (1) comprises a front cover (2) and a rear cover (3), which are joined to each other by way of the back (4), [and] one suspension mounting (8) is provided both on the front cover (2) and on the rear cover (3) in each case in such a way that the tongue (12) of the said suspension mounting (8) faces with its free end (13) away from the back (4).

## Revendications

1. Système de classement par suspension dans lequel on peut suspendre des supports de documents comportant chacun au moins une garniture d'accrochage (8) à au moins un support de suspension (9, 9'), la garniture d'accrochage (8) (au moins une) étant prévue sur chaque support de document (1) à un bord superiéur (2', 3') disposé perpendiculairement au dos (4) de ce support de document et comportant un évidement ouvert vers ce bord supérieur dans une première région partielle (11') ainsi qu'une languette (12) faisant saillie dans cet évidement avec son extrémité libre (13), s'étendant dans la direction du bord supérieur (2', 3') et formant une zone en forme de fente (11'', 11''') pour l'évidement (11) entre elle et une ligne de bord (11'''') de l'évidement (11) s'étendant sensiblement dans la direction du bord supérieur (2', 3'), cette zone présentant en direction transversale ou perpendiculaire au bord supérieur (2', 3') une largeur donnée (b, B) et se transformant en une première région partielle (11') de l'évidement (11) ouverte vers le bord supérieur (2', 3'), à l'extrémité libre (13) de la languette (12), et le support de suspension (9, 9') comportant un élément de suspension (10, 10') en forme de bride ou de branche (10, 10') qui forme un bord enfilable (23', 25') avec son bord libre et dont la section transversale correspond en ce qui concerne la forme et/ou l'épaisseur du matériau à la forme de la zone en forme de fente (11'', 11''') de l'évidement (11) dans les garnitures d'accrochage (8) de manière telle que pour le support de documents (1) suspendu au support de suspension (9, 9') la zone en forme de lente entoure complètement ou presque complètement l'élément de suspension (10, 10'), caractérisé en ce que la zone en forme de lente de chacune des garnitures d'accrochage (8) est constituée d'une deuxième région partielle (11'') de largeur supérieure (B) faisant suite à la première région partielle (11') ainsi que d'une troisième région partielle (11''') de largeur moindre (b) faisant suite à la deuxième région partielle (11''), une partie en forme de degré (14) étant formée dans l'évidemment (11) dans la zone de transition entre la deuxième région partielle (11'') et la troisième région partielle (11''') et l'élément de suspension comportant au moins deux parties de profit (19 - 23; 24, 25) dont une première partie du profit formant le bord enfilable (23', 25'), comportant deux faces sensiblement planes et horizontales a une longueur (1') et une largeur approximativement égales à la longueur (1) et à la largeur (b) de la troisième région partielle (11''') et dont une deuxième partie du profil (21, 24) raccordée à la première partie du profit (23, 25) par un degré ou une marche fait saillie au-delà d'une des faces sensiblement horizontales de la première partie du profit d'une distance qui est égale ou approximativement égale à la différence entre les largeurs supérieure et inférieure (B, b) respectivement de la deuxième région partielle (11'') et de la troisième région partielle (11''') de l'évidement (11) des garnitures d'accrochage (8) et la longueur (L') de cette deuxième partie du profit (21, 24) est au moins égale à la longueur (L) de ta deuxième région partielle (11'') de l'évidement (11) des garnitures d'accrochage (8).

2. Système de classement par suspension selon la revendication 1 caractérisé en ce que la longueur (1') de la première partie du profil (23, 25) de l'élément de suspension (10, 10') est légèrement plus petite que ta longueur (1) de ta troisième région partielle (11''') de l'évidement (11) des garnitures d'accrochage (8),

3. Système de classement par suspension selon la revendication 1 ou 2 caractérisé en ce que la largeur (B) de la deuxième région partielle (11'') de l'évidement (11) des garnitures d'accrochage (8) est approximativement le double de la largeur (b) de la troisième région partielle (11''') de l'évidement (11) des garnitures d'accrochage (8),

4. Système de classement par suspension selon l'une des revendications 1 à 3 caractérisé en ce que la longueur (L) de la deuxième région partielle (11'') de l'évidement (11) des garnitures d'accrochage (8) est égale ou un peu supérieure à la longueur (1) de la troisième région partielle (11''') de l'évidement (11) des garnitures d'accrochage (8).

5. Système de classement par suspension selon l'une des revendications 1 à 4 caractérisé en ce que dans les garnitures d'accrochage (8) la partie (14) en forme de degré ou marche est prévue au côté inférieur (12') de la languette (12) non en regard du bord supérieur (2', 3').

6. Système de classement par suspension selon l'une des revendications 1 à 5 caractérisé en ce que l'élément de suspension (10) présente un profil à plusieurs coudes pour lequel la première partie du profil (23) est raccordée à la deuxième partie du profil (21) par une première partie du profil intermédiaire (22) disposée sensiblement perpendiculairement à la première partie et la deuxième partie du profil est raccordée à une troisième partie du profil (19) disposée également sensiblement horizontalement par une deuxième partie du profil intermédiaire (20) sensiblement perpendiculaire à la deuxième partie (21).

7. Système de classement par suspension selon la revendication 6 caractérisé en ce que la troisième partie du profil (19) est disposée dans un plan commun sensiblement horizontal avec la première partie (23).

8. Système de classement par suspension selon l'une des revendications 1 à 5 caractérisé en ce que dans l'élément de suspension (10') la deuxième partie du profil (24) présente une largeur ou une épaisseur du matériau plus grande que la première partie du profil (25) et la première et la deuxième partie du profil (25, 24) sont disposées dans un plan commun sensiblement horizontal avec une face.

9. Système de classement par suspension selon l'une des revendications 1 à 8 caractérisé en ce que chacun des supports de documents (1) est constitué d'une couverture avant (2) et d'une couverture arrière (3) qui sont assemblées ensemble par le dos (4), une garniture d'accrochage (8) est chaque fois prévue tant sur la couverture avant (2) que sur la couverture arrière (3) de manière telle que la languette (12) de cette garniture d'accrochage (8) est dirigée avec son extrémité libre (13) éloignée du dos.
